# EUROPÄISCHE PATENTSCHRIFT

(11) **EP 2 868 964 B1**
(45) Veröffentlichungstag und Bekanntmachung des Hinweises auf die Patenterteilung: **24.08.2016**
(21) Anmeldenummer: 14191132.1
(22) Anmeldetag: 30.10.2014
(51) Int. Cl.: F21V 3/02, F21V 17/16, F21V 31/00, F21S 8/04, F21Y 115/10, F21Y 103/00, F21V 7/00, F21W 131/101

(54) **Beleuchtungsvorrichtung**
Illumination device
Dispositif d'éclairage

(30) Priorität: 05.11.2013 DE 102013018549
(43) Veröffentlichungstag der Anmeldung: 06.05.2015
(73) Patentinhaber: Siteco Beleuchtungstechnik GmbH, 83301 Traunreut (DE)
(72) Erfinder: Döring, Manfred, 83512 Wasserburg/Inn (DE); Prieler, Helmut, 83352 Altenmarkt (DE)
(74) Vertreter: Schmidt, Steffen

(56) Entgegenhaltungen:
- EP-A1- 0 726 420
- EP-A1- 2 177 824
- DE-A1-102011 083 273
- DE-U1-202009 000 236
- DE-U1-202011 003 418
- DE-U1-202011 051 094

## Beschreibung

Die Erfindung betrifft eine Beleuchtungsvorrichtung mit LED als Leuchtmittel.

Leuchten und beispielsweise Feuchtraumleuchten sind in verschiedenen Ausführungsformen bekannt. Das Dokument DE 10 2006 047 874 A1 beschreibt eine spritzwassergeschützte Leuchte zur Aufnahme einer Gasentladungslampe mit einem Basisteil und einem Kuppelteil. Das Basisteil und das Kuppelteil sind lösbar miteinander verbunden, um ein Auswechseln des Leuchtmittels oder andere Wartungsarbeiten zu ermöglichen.

Problematisch beim Lösen einer Abdeckung einer Leuchte ist, dass hierdurch die Komponenten der Leuchte von ihrer ursprünglichen Position verschoben werden können. Selbst wenn es sich nur um eine geringfügige Verschiebung handelt, kann das Abstrahlverhalten der Leuchte nach dem Zusammensetzen der Komponenten beeinträchtigt sein.

Die DE 20 2011 051 094 U1 offenbart eine Leuchte mit einem länglichen Profilelement, welches im Querschnitt einen Kanal festlegt, in dem Leuchtmittel, insbesondere LEDs auf einer Platine, angeordnet sind. Auf der den LEDs gegenüberliegenden Seite, in einer Lichtaustrittsöffnung der Leuchte, ist an dem Profilelement ein Berührungsschutzelement durch eine Rastverbindung angeordnet. Das Berührungsschutzelement ist ohne handelsübliches Werkzeug praktisch nicht von dem Profilelement zu lösen, zumindest nicht reversibel zu lösen.

DE 20 2011 003 418 U1 offenbart eine Leuchtenvorrichtung mit einem Leuchtenmodul, welches durch eine reversible Clipsverbindung mit Rastmitteln zum lösbaren Anordnen an einem Träger befestigt ist. Ferner sind in dem Leuchtenmodul LEDs angeordnet und in der Lichtaustrittsöffnung ist eine Scheibe eingeklebt, die mit einem Sicherungselement gesichert wird, das mit einer irreversiblen Clipsverbindung mit dem Gehäuse verbunden ist, da es zweckmäßigerweise zusammen mit dem Leuchtenmodul entsorgt werden soll.

DE 10 2011 083 273 A1 offenbart eine Feuchtraumleuchte mit einer verbesserten Dichtung. Ein Lichtbeeinflussungselement ist über einer Reihe von LEDs an einem Trägerelement eingerastet und mit einem Dichtmaterial umschäumt. Das Dichtelement ist sowohl mit dem Trägerelement als auch mit dem Lichtbeeinflussungselement nicht reversibel lösbar verbunden.

DE 20 2009 000 236 U1 offenbart eine gehäustes LED-Modul, wobei das Modul innerhalb eines verschließbaren Gehäuses angeordnet ist. Das Gehäuse weist einen Schnappverschluss auf, der nach einmaligem Zusammenbau nicht wieder geöffnet werden kann.

EP 0 726 420 A1 offenbart eine Feuchtraumleuchte mit zweiteilig geschlossenem Gehäuse. Das Gehäuse weist ein wannenförmiges Gehäusebasisteil und eine Abdeckung auf, die mit Schnellverschlüssen lösbar am Gehäusebasisteil befestigt ist.

Aufgabe ist es, eine verbesserte Beleuchtungsvorrichtung bereitzustellen. Insbesondere soll die Sicherheit beim Umgang mit der Beleuchtungsvorrichtung verbessert und deren Abstrahlverhalten über die gesamte Lebensdauer der Beleuchtungsvorrichtung konstant sein.

Die Aufgabe wird durch die Beleuchtungsvorrichtung nach dem unabhängigen Anspruch 1 gelöst.

Es ist eine Beleuchtungsvorrichtung bereitgestellt, mit einem Gehäuse, in dem ein Leuchtmittel angeordnet ist, wobei das Leuchtmittel eine oder mehrere LED umfasst, und einer lichtdurchlässigen Abdeckung. Die Abdeckung ist im montierten Zustand mittels einer Rastverbindung derart mit dem Gehäuse verbunden, dass ein zerstörungsfreies Lösen der Abdeckung von dem Gehäuse verhindert ist.

Ein beabsichtigtes oder unbeabsichtigtes Entfernen der Abdeckung von dem Gehäuse wird hierdurch verhindert. Eine derartige Beleuchtungsvorrichtung kann auch als "sealed for life" Vorrichtung bezeichnet werden. LED (*LED - light emitting diode)* als Leuchtmittel weisen insbesondere eine so hohe Betriebsdauer auf (z.B. 50.000 Stunden), sodass ein Austausch der Leuchtmittel wie für herkömmliche Leuchtmittel üblich, bei der LED-Beleuchtungsvorrichtung nicht notwendig ist.

Bei der Verwendung von LED als Leuchtmittel können im Betrieb hohe Spannungen auftreten. Da die Beleuchtungsvorrichtung nach der Montage nicht zerstörungsfrei geöffnet werden kann, kann die eine oder mehrere LED frei von einem Berührungsschutz verbaut werden. Hierdurch ist die Sicherheit erhöht. Des Weiteren gewährleistet die Beleuchtungsvorrichtung einen Diebstahlschutz für das Leuchtmittel.

Das Gehäuse kann wannenförmig mit einem im Wesentlichen U-förmigen Querschnitt gebildet sein. Das Leuchtmittel kann mittels einer Halterung in dem Gehäuse angeordnet sein. Mit der Halterung kann ein Anschluss für eine Stromversorgung bereitgestellt werden. Es kann ergänzend vorgesehen sein, dass mehrere Leuchtmittel in dem Gehäuse angeordnet sind. Hierbei kann für jedes Leuchtmittel eine separate Halterung mit entsprechenden Anschlüssen zum Betrieb des Leuchtmittels vorgesehen sein. Alternativ können die mehreren Leuchtmittel eine gemeinsame Halterung mit entsprechenden Anschlüssen aufweisen.

Der Begriff LED umfasst auch organische Leuchtdioden (*OLED* - *organic light emitting diode).* LEDs weisen nicht nur den Vorteil auf, dass sie einen verhältnismäßig geringen Energieverbrauch haben, sondern besitzen außerdem eine sehr hohe Lebensdauer. Dadurch ist es nicht notwendig, das Gehäuse während der Gesamtlebensdauer der Vorrichtung öffnen zu müssen, um etwa die Leuchtmittel auszutauschen. Die Beleuchtungsvorrichtung kann für 50.000 Betriebsstunden (plus / minus 10%) konfiguriert sein. Beispielsweise kann eine Treibereinrichtung für die LEDs in einem oberen Bereich des Gehäuses angeordnet und ggf. dort befestigt sein. Es kann vorgesehen sein, dass in der Beleuchtungsvorrichtung ausschließlich eine oder mehrere LED als Leuchtmittel eingesetzt werden und die Beleuchtungsvorrichtung frei von Leuchtmitteln anderer Bauart ist.

Die Beleuchtungsvorrichtung kann für eine stationäre Montage konfiguriert sein. Beispielsweise kann die Beleuchtungsvorrichtung an einer Wand, einer Decke oder einer Halterung befestigt sein.

Die Beleuchtungsvorrichtung kann als ein LED-Modul, eine Innenleuchte, eine Außenleuchte, eine Tunnelleuchte oder eine Feuchtraumleuchte ausgeführt sein. Die Feuchtraumleuchte kann beispielsweise als eine strahlwassergeschützte Leuchte, z.B. mit der Schutzklasse IP66, und / oder eine spritzwassergeschützte Leuchte, z.B. mit der Schutzklasse IP64, ausgeführt sein.

Das Gehäuse kann aus einem Material gebildet sein, das ein Duroplast, einen Kunststoff oder einen thermoplastischen Kunststoff enthält, beispielsweise ein SMC-Duroplast *(SMC - Sheet Molding Compound),* ein BMC-Duroplast (*BMC- Bulk Molding Compound),* Polycarbonat (PC), Polymethylmethacrylat (PMMA), Polyethylen (PE) und / oder Polypropylen (PP). Des Weiteren kann das Gehäuse vollständig aus einem der vorgenannten Materialien gebildet sein. Die Abdeckung kann aus einem Material gebildet sein, das ein Glas oder einen Kunststoff enthält, beispielsweise Polycarbonat (PC) oder Polymethylmethacrylat (PMMA). Es kann vorgesehen sein, dass die Abdeckung vollständig aus Glas, PC oder PMMA gebildet ist. Des Weiteren kann vorgesehen sein, dass das Gehäuse und die Abdeckung aus dem gleichen Material sind, um z.B. thermische Verspannungen aufgrund unterschiedlicher Ausdehnungskoeffizienten zu vermeiden.

Erfindungsgemäß ist in dem Gehäuse ein Reflektorelement angeordnet, wobei das Leuchtmittel auf einer der Abdeckung zugewandten Seite des Reflektorelements angeordnet ist. Das Reflektorelement kann an dem Gehäuse befestigt sein, beispielsweise mittels einer formschlüssigen Verbindung oder einer kraftschlüssigen Verbindung, z.B. einer Schraubverbindung, einer Klemmverbindung oder einer Nietverbindung. Des Weiteren kann das Leuchtmittel an dem Reflektorelement befestigt sein, beispielsweise mittels einer formschlüssigen Verbindung oder einer kraftschlüssigen Verbindung, z.B. einer Schraubverbindung, einer Klemmverbindung oder einer Nietverbindung. Mittels des Reflektorelements kann die Abstrahlrichtung des Leuchtmittels gezielt beeinflusst werden, um die Lichtausbeute in Richtung der lichtdurchlässigen Abdeckung zu erhöhen. Des Weiteren kann vorgesehen sein, dass die Abdeckung als eine lichttechnische Abdeckung gebildet ist. Eine lichttechnische Abdeckung ist konfiguriert, die Ausbreitung des Lichts zu beeinflussen. Eine dem Reflektorelement und dem Leuchtmittel zugewandte Seite der Abdeckung kann mit einer Struktur versehen sein. Die Struktur kann eine oder mehrere Erhebungen und / oder Vertiefungen umfassen, welche beispielsweise mittels Brechung die Ausbreitung des Lichts verändern. Es können beispielsweise linienförmige Prismen vorgesehen sein, die gerade sein können oder auch eine Krümmung aufweisen können. Die Erhebungen und / oder Vertiefungen können eine gleiche Formgebung und / oder Abmessungen aufweisen. Alternativ können die Erhebungen und / oder Vertiefungen mit unterschiedlichen Formen und / oder Abmessungen gebildet sein.

Erfindungsgemäß ist im montierten Zustand die Rastverbindung zwischen dem Reflektorelement und der Abdeckung gebildet. Hierdurch ist gewährleistet, dass die Position des Reflektorelements zu dem Leuchtmittel und der Abdeckung über die gesamte Lebensdauer der Beleuchtungsvorrichtung konstant ist. Die Lichtverteilung ist daher immer gleich. Das Reflektorelement kombiniert hierbei die Funktionen des Haltens und der Unveränderlichkeit der erzeugten Lichtverteilung.

Eine Weiterbildung sieht vor, dass an einer zu dem Gehäuse weisenden Seite der Abdeckung ein Rasthaken gebildet ist und an dem Reflektorelement eine Rasthakenaufnahme gebildet ist, derart, dass im montierten Zustand der Rasthaken die Rasthakenaufnahme hintergreift. In einer Ausführungsform rastet ein zu einem Innenraum der Beleuchtungsvorrichtung hin gerichteter Rasthaken in eine vom Innenraum weg gerichtete Rasthakenaufnahme ein. Es können auch mehrere Rasthaken an der zu dem Gehäuse weisenden Seite der Abdeckung gebildet sein, die beispielsweise voneinander beabstandet sind. Die mehreren Rasthaken können gleich geformt sein. Es kann beispielsweise vorgesehen sein, dass bei einer Abdeckung mit einer Länge von 1200 mm 14 Rasthakenaufnahmen in einem Abstand von 150 mm bis 250 mm zueinander gebildet sind. Alternativ kann an den beiden Seiten der zu dem Gehäuse weisenden Seite der Abdeckung jeweils eine durchlaufende Rastkante gebildet sein. Es kann vorgesehen sein, dass die Rasthakenaufnahme an den beiden Längsseiten des Reflektorelements jeweils durchlaufend gebildet ist. Form und Abmessungen der Rasthaken, der Rastkanten und / oder der Rasthakenaufnahmen können an den jeweiligen Anwendungsfall angepasst werden. Eine Auflagenfläche zwischen dem Rasthaken und der Rasthakenaufnahme kann ebenfalls für die zu erwartenden Belastungen eines Anwendungsfalls spezifiziert werden. Die vorgenannten Komponenten können insbesondere im Hinblick auf eine Langzeitverformung der eingesetzten Materialien während des Betriebs der Vorrichtung ausgelegt sein. Die Auflagenfläche kann beispielsweise zwischen 8 mm² und 15 mm² groß sein.

Gemäß einer weiteren Ausführungsform ist vorgesehen, dass zwischen dem Gehäuse und der Abdeckung ein Dichtungselement angeordnet ist. Das Dichtungselement kann einen Polyurethan-Schaum (PU-Schaum) enthalten bzw. aus diesem bestehen. Alternativ kann ein Dichtungselement aus einem elastischen Material, z.B. Gummi, zwischen dem Gehäuse und der Abdeckung eingelegt und / oder eingeklebt sein. Das Gehäuse kann mit einer umlaufenden Randnut gebildet sein, die beispielsweise ein U-förmiges Randprofil aufweist.

In der Randnut kann das Dichtungselement zumindest abschnittsweise angeordnet sein. Es kann auch vorgesehen sein, dass das Dichtungselement umlaufend in der Randnut angeordnet ist. Die Abdeckung kann mit einem gehäuseseitig gebildeten umlaufenden Rand im montierten Zustand mit der umlaufenden Randnut in Eingriff stehen. Ein zu dem Gehäuse weisendes Ende der Abdeckung kann im montierten Zustand in das Dichtungselement gepresst sein. Es kann vorgesehen sein, dass das Dichtungsmaterial, z.B. ein PU-Schaum oder ein Klebstoff, des Dichtungselements nach der Montage der Beleuchtungsvorrichtung in Kontakt mit der Abdeckung aushärtet.

Es kann vorgesehen sein, dass an der zu dem Gehäuse weisenden Seiteder Abdeckung ein Rasthaken gebildet ist, der zum Innenraum hin gerichtet ist. In einem innenliegenden Steg der Randnut des Gehäuses kann eine Rasthakenaufnahme gebildet sein, beispielsweise in Form eines Durchbruchs. Im montierten Zustand rastet der Rasthaken der Abdeckung in die Rasthakenaufnahme des Gehäuses ein.

Des Weiteren kann an dem innenliegenden Steg der Randnut ein Rasthaken gebildet sein, der vom Innenraum weg gerichtet ist. Der Rasthaken kann beispielsweise an einem zu der Abdeckung weisenden Ende des innenliegenden Stegs gebildet sein. In diesem Fall kann in der zu dem Gehäuse weisenden Seite der Abdeckung eine Rasthakenaufnahme gebildet sein, in welche der Rasthaken im montierten Zustand einrastet.

Es kann auch vorgesehen sein, dass die zu dem Gehäuse weisende Seite der Abdeckung mit einer Abdeckungsrandnut gebildet ist. An einem innenliegenden Steg der Abdeckungsrandnut kann ein Rasthaken gebildet sein, beispielsweise an einem zu dem Gehäuse weisenden Ende des innenliegenden Stegs der Abdeckungsrandnut. Der Rasthaken kann vom Innenraum weg gerichtet sein und in montierten Zustand in eine in dem innenliegenden Steg der Randnut gebildeten Rasthakenaufnahme eingerastet sein.

Weitere Merkmale und Vorteile werden anhand der Beschreibung beispielhafter Ausführungsformen anhand der beigefügten Figuren deutlich. In den Figuren ist Folgendes dargestellt:
- Figur 1: zeigt einen Querschnitt einer Feuchtraumleuchte.
- Figur 2: zeigt eine Ausführungsform einer Rastverbindung für die Feuchtraumleuchte aus Figur 1.
- Figur 3: zeigt ein Vergleichsbeispiel einer Rastverbindung.
- Figur 4: zeigt ein anderes Vergleichsbeispiel einer Rastverbindung.
- Figur 5: zeigt noch ein weiteres Vergleichsbeispiel einer Rastverbindung.
- Figur 6: zeigt einen Querschnitt der Feuchtraumleuchte mit einem alternativen Reflektorelement.
- Figur 7: zeigt eine perspektivische Darstellung von Komponenten der Feuchtraumleuchte nach Figur 1.

In Figur 1 ist eine Feuchtraumleuchte der Klasse IP66 mit einem Gehäuse 1, einer lichtdurchlässigen Abdeckung 2 und einer LED 3 gezeigt. Die LED 3 ist an einem Reflektor 4 befestigt und mit einem LED Treiber 5 gekoppelt, der in einem oberen Bereich des Gehäuses 1 angeschraubt ist. Der Reflektor 4 ist mittels einer Schraube 11 an dem Gehäuse 1 befestigt. Das Gehäuse 1 ist mit einer umlaufenden Randnut 6 gebildet, in der ein Dichtschaum 7 z.B. aus PU umlaufend angeordnet ist. Es kann auch eine Dichtung eingelegt oder eingeklebt sein. An einem zu dem Gehäuse weisenden Ende 12 der Abdeckung 2 ist ein Rasthaken 8 gebildet, der zu einem Innenraum 9 der Leuchte hin gerichtet ist. An dem Reflektor 4 ist eine umlaufende Rasthakenaufnahme 10 gebildet. In montiertem Zustand der Feuchtraumleuchte rastet der Rasthaken 8 in die Rasthakenaufnahme 10 ein, derart, dass ein zerstörungsfreies Lösen der Komponenten nicht möglich ist. Dazu verfügt der Rasthaken 8 sowie die Rasthakenaufnahme 10 jeweils über eine Rastnase mit einer Schräge, die gegenüber der Anlaufschräge, an der die Elemente beim Einrasten vorbeigleiten, derart steil ausgebildet ist, dass ein Abziehen der verrasteten Elemente nicht mehr möglich ist. Beispielsweise können die Rastnasen von Rasthaken 8 und der Rastaufnahme 10 jeweils einen Winkel von etwa 60° bis 85° gegenüber der Anlaufschräge aufweisen. Dadurch ist die Rastnase in etwa eben (± 10°) gegenüber der Lichtaustrittsfläche der Leuchte angeordnet.

Der Reflektor 4 wirkt hierbei gleichzeitig als Licht reflektierendes Element und als Halteelement. Die Abdeckung 2 ist als lichttechnische Abdeckung mit mehreren Erhebungen 21 gebildet, hier linienförmigen Prismen, welche die Lichtverteilung beeinflussen. Die Innenseite der Abdeckung, ggf. einschließlich der Prismen, ist ganz oder teilweise lichtstreuend ausgebildet.

In Figur 2 ist ein Ausschnitt aus dem Randbereich der Ausführungsform nach Figur 1 dargestellt. Die Rastverbindung wird mittels des Rasthakens 8 und der Rasthakenaufnahme 10 bereitgestellt. Im montierten Zustand ist das zu dem Gehäuse weisende Ende 12 der Abdeckung 2 in den Dichtschaum 7 gepresst.

Von besonderem Vorteil ist bei der dargestellten Ausführungsform, dass die Rastverbindungen zwischen der Abdeckung und dem Reflektor selbst stattfindet. Dadurch sind die lichttechnischen Komponenten, nämlich die Abdeckung, welche mit lichtbrechenden Mittel versehen ist, und der Reflektor zueinander fest angeordnet, so dass bauliche Toleranzen weiterer Leuchtenbauteile keinen Einfluss auf die lichttechnische Wirkung zwischen Reflektor und Abdeckung haben.

Eine weitere Rastverbindung ist in Figur 3 gezeigt. An dem zu dem Gehäuse weisenden Ende 12 der Abdeckung 2 ist ein Rasthaken 13 gebildet, der zu dem Innenraum 9 hin gerichtet ist. An einem innenliegenden Steg 14 der Randnut 6 des Gehäuses 1 ist ein Einrastfenster 15 gebildet, in welches der Rasthaken 13 im montieren Zustand einrastet.

Gemäß dem in Figur 4 dargestellten Beispiel ist an dem zu dem Gehäuse weisenden Ende 12 der Abdeckung 2 ein Haltesteg 16 mit einem Rasthaken 17 gebildet. In dem innenliegenden Steg 14 der Randnut 6 ist wiederum ein Einrastfenster 15 zur Aufnahme des Rasthakens 17 im montierten Zustand gebildet.

Figur 5 zeigt noch eine weitere Rastverbindung. An dem innenliegenden Steg 14 der Randnut 6 ist ein Rasthaken 18 gebildet, der von dem Innenraum 9 weg gerichtet ist. Der Rasthaken 18 hintergreift im montierten Zustand eine Rastfläche 19, die an dem zum Gehäuse weisenden Ende 12 der Abdeckung 2 gebildet ist.

In Figur 6 ist eine Ausführungsform der Leuchte mit einem alternativen Reflektor 20 (gestrichelte Linie) gezeigt.

Figur 7 zeigt eine perspektivische Ansicht der Komponenten der Feuchtraumleuchte gemäß der Ausführungsform nach Figur 1. An dem Reflektor 4 ist auf beiden Längsseiten eine durchlaufende Rasthakenaufnahme 10 gebildet. An der Abdeckung 2 sind mehrere Rasthaken 8 gebildet.

## Patentansprüche

1. Beleuchtungsvorrichtung mit einem Gehäuse (1), in dem ein Leuchtmittel (3) angeordnet ist, wobei das Leuchtmittel (3) eine oder mehrere LED umfasst, und einer lichtdurchlässigen Abdeckung (2), wobei die Abdeckung (2) im montierten Zustand mittels einer Rastverbindung derart mit dem Gehäuse (1) verbunden ist, dass ein zerstörungsfreies Lösen der Abdeckung (2) von dem Gehäuse (1) verhindert ist, wobei in dem Gehäuse (1) ein Reflektorelement (4) angeordnet ist, und wobei das Leuchtmittel (3) auf einer der Abdeckung zugewandten Seite des Reflektorelements (4) angeordnet ist, **dadurch gekennzeichnet, dass** im montierten Zustand die Rastverbindung zwischen dem Reflektorelement (4) und der Abdeckung (2) gebildet ist.

2. Beleuchtungsvorrichtung nach Anspruch 1, wobei die Beleuchtungsvorrichtung für eine stationäre Montage konfiguriert ist.

3. Beleuchtungsvorrichtung nach Anspruch 1 oder 2, wobei die Beleuchtungsvorrichtung als ein LED-Modul, eine Innenleuchte, eine Außenleuchte, eine Tunnelleuchte oder eine Feuchtraumleuchte ausgeführt ist.

4. Beleuchtungsvorrichtung nach einem der vorangehenden Ansprüche, wobei die Abdeckung (2) ein oder mehrere, vorzugsweise parallele, linienförmige Prismen aufweist.

5. Beleuchtungsvorrichtung nach einem der vorhergehenden Ansprüche, wobei an einer zu dem Gehäuse weisenden Seite (12) der Abdeckung (2) ein Rasthaken (8) gebildet ist und an dem Reflektorelement (4) eine Rasthakenaufnahme (10) gebildet ist, derart, dass im montierten Zustand der Rasthaken (8) die Rasthakenaufnahme (10) hintergreift.

6. Beleuchtungsvorrichtung nach einem der vorangehenden Ansprüche, wobei an der zu dem Gehäuse weisenden Seite (12) der Abdeckung (2) mehrere Rasthaken (8) voneinander beabstandet gebildet sind.

7. Beleuchtungsvorrichtung nach Anspruch 5 oder einem davon abhängigen Anspruch, wobei die Rasthakenaufnahme (10) im Bereich von Längsseiten des Reflektorelements (4) gebildet sind.

8. Beleuchtungsvorrichtung nach einem der vorangehenden Ansprüche, wobei zwischen dem Gehäuse (1) und der Abdeckung (2) ein Dichtungselement (7) angeordnet ist.

## Claims

1. Illumination device with a housing (1), in which a lighting means (3) is arranged, wherein the lighting means (3) comprises one or more LED's, and a light-permeable cover (2), wherein the cover (2) in the fitted state is connected by means of a latch connection to the housing (1) in such a way that a non-destructive detachment of the cover (2) from the housing (1) is prevented, wherein a reflector element (4) is arranged in the housing (1), and wherein the lighting means (3) is arranged on a side of the reflector element (4) facing towards the cover, **characterized in that**, in the fitted state, the latch connection is formed between the reflector element (4) and the cover (2).

2. Illumination device according to claim 1, wherein the illumination device is configured for a stationary installation.

3. Illumination device according to claim 1 or 2, wherein the illumination device is configured as an LED module, an interior light, an exterior light, a tunnel light, or a wet room light.

4. Illumination device according to any one of the preceding claims, wherein the cover (2) comprises one or more preferably parallel linear prisms.

5. Illumination device according to any one of the preceding claims, wherein, on a side (12) of the cover (2) facing towards the housing, a latch engagement hook (8) is arranged, and a latch engagement hook reception point (10) is formed on the reflector element (4), in such a way that, in the installed state, the latch engagement hook (8) engages behind the latch engagement hook reception point (10).

6. Illumination device according to any one of the preceding claims, wherein, on the side (12) of the cover (2) facing towards the housing, a plurality of latch engagement hooks (8) are formed, spaced at a distance from one another.

7. Illumination device according to claim 5 or one of the claims preceding, wherein the latch engagement hook reception point (10) is formed in the region of longitudinal sides of the reflector element (4).

8. Illumination device according to any one of the preceding claims, wherein a sealing element (7) is arranged between the housing (1) and the cover (2).

## Revendications

1. Dispositif d'éclairage avec un boîtier (1) dans lequel est disposé un moyen d'éclairage (3), le moyen d'éclairage (3) comprenant une ou plusieurs LED, et avec une couverture (2) transparente, la couverture (2) étant, dans l'état monté, raccordée au boîtier (1) au moyen d'une liaison d'encliquetage de telle sorte qu'un desserrage non destructif de la couverture (2) par rapport au boîtier (1) est empêché, un élément réflecteur (4) étant disposé dans le boîtier (1), et le moyen d'éclairage (3) étant disposé sur un côté de l'élément réflecteur (4) qui est tourné vers la couverture, **caractérisé en ce que**, dans l'état monté, la liaison d'encliquetage est formée entre l'élément réflecteur (4) et la couverture (2).

2. Dispositif d'éclairage selon la revendication 1, le dispositif d'éclairage étant configuré pour un montage stationnaire.

3. Dispositif d'éclairage selon la revendication 1 ou 2, le dispositif d'éclairage étant réalisé en tant que module de LED, luminaire intérieur, luminaire extérieur, luminaire de tunnel ou luminaire pour locaux humides.

4. Dispositif d'éclairage selon l'une des revendications précédentes, la couverture (2) présentant un ou plusieurs prismes de forme linéaire de préférence parallèles.

5. Dispositif d'éclairage selon l'une des revendications précédentes, un crochet d'encliquetage (8) étant formé sur un côté (12) de la couverture (2) dirigé vers le boîtier, et un logement de crochet d'encliquetage (10) étant formé sur l'élément réflecteur (4) de telle sorte que, dans l'état monté, le crochet d'encliquetage (8) agrippe par l'arrière le logement de crochet d'encliquetage (10).

6. Dispositif d'éclairage selon l'une des revendications précédentes, plusieurs crochets d'encliquetage (8) étant formés, espacés les uns des autres, sur le côté (12) de la couverture (2) dirigé vers le boîtier.

7. Dispositif d'éclairage selon la revendication 5 ou selon une revendication qui en dépend, le logement de crochet d'encliquetage (10) étant formé dans la zone de côtés longitudinaux de l'élément réflecteur (4).

8. Dispositif d'éclairage selon l'une des revendications précédentes, un élément d'étanchéité (7) étant disposé entre le boîtier (1) et la couverture (2).
